# EUROPÄISCHE PATENTSCHRIFT

(11) **EP 0 646 426 B1**
(45) Veröffentlichungstag und Bekanntmachung des Hinweises auf die Patenterteilung: **20.05.1998**
(21) Anmeldenummer: 94114849.6
(22) Anmeldetag: 21.09.1994
(51) Int. Cl.: B21C 35/02

(54) **Abzugsvorrichtung an Strangpressen**
Puller apparatus for extrusion presses
Dispositif d'extraction pour presses à extruder

(30) Priorität: 04.10.1993 AT 1983/93
(43) Veröffentlichungstag der Anmeldung: 05.04.1995
(73) Patentinhaber: Reisch, Walter, A-6820 Frastanz (AT)
(72) Erfinder: Reisch, Walter, A-6820 Frastanz (AT)
(74) Vertreter: Hefel, Herbert, Dipl.-Ing.

(56) Entgegenhaltungen:
- EP-A- 0 471 339
- DE-A- 3 040 236
- JP-Y-59 022 883

## Beschreibung

Die Erfindung bezieht sich auf eine Abzugsvorrichtung an Strangpressen mit einer Auslaufbahn für die Auflage des von der Strangpresse ausgestoßenen, langgestreckten Werkstückes, das stirnseitig von einem von der Abzugsvorrichtung bewegbaren Greifer faßbar ist, wobei parallel zur Auslaufbahn zwei voneinander distanzierte, oberhalb der Auslaufbahn und seitlich einer gedachten vertikalen Längsmittelebene der Auslaufbahn liegende Schienen festgelegt sind und entlang einer jeden Schiene je ein Wagen verfahrbar gelagert ist und an jedem der beiden Wagen ein einen Greifer tragender Arm angeordnet ist, wobei die Arme der beiden Greifer einteilig gestaltet und derart schwenkbar sind, daß die Greifer in die Auslaufbahn hinein bzw. aus der Auslaufbahn heraus verschwenkbar sind.

Abzugsvorrichtungen bei Strangpressen sind an sich bekannt (EP-A-04 71 339; DE-A-30 40 236).

Bei einer durch offenkundige Benutzung bekanntgewordenen Konstruktion liegen die zur Auslaufbahn parallel verlaufenden Schienen, an welchen die Wagen mit den Greifern verfahrbar gelagert sind, seitlich der Auslaufbahn vertikal übereinander, wobei die Arme, die an den Wagen angelenkt sind und die die Greifer tragen, mehrteilig ausgebildet sind, und die je einen Arm bildenden Abschnitte gegeneinander verdreh- und schwenkbar bzw. verschiebbar sind, damit die Greifer, die beim jeweiligen aktiven Einsatz unmittelbar oberhalb der Auslaufbahn fahren, ungehindert die vorgesehene Abzugstrecke durchlaufen können.

Bei einer anderen bekannten Abzugsvorrichtung (DE-PS-39 17 002) sind die Schienen für die Wagen mit den Greifern oberhalb der Auslaufbahn und seitlich einer gedachten vertikalen Längsmittelebene derselben angeordnet und auch hier sind die die Greifer und Wagen verbindenden Arme mehrteilig ausgestaltet. Diese mehrteiligen Arme und die für ihre Verdrehung und Verschwenkung bzw. gegenseitige Verschiebung vorgesehenen Stell- und Betätigungsglieder stellen außerordentlich aufwendige und komplizierte Baukomponenten dar, die teuer in der Herstellung sind und die auch einer erheblichen Wartung bedürfen.

Des weiteren ist hier noch die Abzugsvorrichtung nach der JP-Y-59 022 883 zu nennen, bei welcher die Schienen für die Wagen mit den Greifern ebenfalls oberhalb der Auslaufbahn und seitlich einer gedachten vertikalen Längsmittelebene derselben angeordnet sind. Hier sind die Greifer an Armen befestigt, mit welchen sie in die Auslaufbahn hin bzw. aus der Auslaufbahn heraus verschwenkbar sind. Die Schwenkachsen liegen hier parallel zur Auslaufbahn. Diese Anordnung und Lagerung der Greifer bedingt eine erhebliche Baubreite der Abzugsvorrichtung, da bei relativ kleinen Schwenkwinkeln, die unter 90 ° liegen, doch große Verstellwege zurüekgelegt werden müssen, was entsprechend lange Hebelarme voraussetzt, die ihrerseits wiederum die große Baubreite bedingen.

Ausgehend von diesem Stand der Technik zielt die Erfindung darauf ab, eine Abzugsvorrichtung der eingangs erwähnten Art konstruktiv einfach mit möglichst geringer Baubreite zu gestalten, was erfindungsgemäß dadurch gelingt, daß die gegebenenfalls im wesentlichen L-förmig gestalteten Arme um horizontale und rechtwinkelig zur Ausstoßrichtung der Strangpresse stehende Achsen schwenkbar sind. Dabei sind zweckmäßigerweise die beiden je einen L-förmigen Arm bildenden Schenkel starr miteinander verbunden bzw. der Arm selbst ist einstückig ausgestaltet. Zweckmäßig werden dafür Schweißkonstruktionen vorgesehen. Sind des weiteren die beiden L-förmigen Arme gleich gestaltet und sind die die Greifer tragenden waagrechten Schenkel dieser Arme zur vertikalen Längsmittelebene der Auslaufbahn gerichtet, so stehen zur Befestigung der Greifer, die nicht unerhebliche Kräfte aufzunehmen haben, stabile, verwindungssteife Supporte zur Verfügung. Ist nach einem weiteren Merkmal der Erfindung vorgesehen, daß der am Wagen um eine horizontale Achse schwenkbar gelagerte Schenkel eines jeden Armes in seiner Schwenkebene gekröpft bzw. gebogen ist, so werden für die Unterbringung und für die Angriffspunkte der Verstellmechanik günstige konstruktive Voraussetzungen geschaffen.

Um die Erfindung zu veranschaulichen, wird ein Ausführungsbeispiel anhand der Zeichnung näher erläutert, ohne sie dadurch auf das gezeigte Ausführungsbeispiel einzuschränken. Es zeigen:
Fig. 1 einen Querschnitt durch eine Auslaufbahn einer Strangpresse und Fig. 2 eine Seitensicht.

Fig. 1 stellt einen Querschnitt durch eine Auslaufbahn 1 dar, die an der Stirnseite bzw. Ausstoßseite einer hier nicht dargestellten Strangpresse anschließt, und auf welcher das von der Strangpresse ausgestoßene langgestreckte Werkstück, nachstehend Strangpreßprofil 2 genannt, aufnimmt. Seitlich dieser Auslaufbahn 1 ist ein Traggestell 3 angeordnet mit einem oberen horizontalen Ausleger 4. Entlang der Auslaufbahn 1, die bis zu fünfzig Meter oder mehr lang sein kann (die Auslaufbahn 1 erstreckt sich rechtwinkelig zur Zeichenebene in Fig. 1), sind mehrere solcher Ausleger 4 vorgesehen. An diesen Auslegern 4 sind nun Schienen 5 und 6 festgelegt, die beide in einer gedachten, gemeinsamen horizontalen Ebene 23 liegen und welche bezogen auf die vertikale Längsmittelebene 7 der Auslaufbahn 1 symmetrisch angeordnet sind. Die beiden Schienen 5 und 6 verlaufen parallel zur Längserstreckung der Auslaufbahn 1. An jeder der beiden Schienen 5 und 6 ist ein Wagen 8, 9 verfahrbar gelagert. An jedem der beiden Wagen, die einen identischen Aufbau besitzen, ist nun um eine horizontale Achse 10 bzw. 11, die rechtwinkelig zur Längsmittelebene 7 der Auslaufbahn 1 steht, ein einteiliger Arm 12, 13 mittels einer Kolben-Zylinder-Einheit 14 und 15 in einer Vertikalebene schwenkbar gelagert, diese einteiligen Arme 12, 13 sind in sich starr und zweckmäßigerweise hier L-förmig ausgebildet. Sind die Arme 12, 13 L-förmig gestaltet, wie hier im Ausführungsbeispiel gezeigt, so bilden die beiden Schenkel dieser L-Form eine starre Einheit. Wie die Wagen 8, 9 sind auch diese einteiligen Arme 12, 13 identisch ausgebildet. Sind die Arme 12, 13 L-förmig gestaltet, so sind ihre jeweils waagrechten Schenkel, die die Greifer 16, 17 tragen, zur Längsmittelebene 7 gerichtet. Diese Greifer können unterschiedlich ausgebildet sein. Im gezeigten Ausführungsbeispiel bestehen diese Greifer 16, 17 aus je einem U-Profilstück mit relativ hohen Seitenwangen. An einer diese Seitenwangen im Bereich ihrer freien Enden verbindenden Achse 18 sind mehrere, parallel zueinander liegende, frei bewegliche Lamellen 19 schwenkbar gelagert (in Fig. 1 rechtwinkelig zur Zeichenebene). Greifer dieser Art sind bei Abzugsvorrichtungen der gegenständlichen Art bekannt.

Aus Zwecken der Übersichtlichkeit sind die dem Antrieb der Wagen und der Steuerung der Arme dienenden Baukomponenten hier nicht dargestellt.

Fig. 2 macht die Arbeitsweise der Abzugseinrichtung deutlich: Die Schienen 5 und 6 sowie die Wagen 8 und 9 liegen - bezogen auf die Zeichenebene - hintereinander. Die Greifer 16 und 17 jedoch liegen in ein und derselben Ebene (Fig. 1). In Fig. 2 hat der Greifer 16 ein von der nicht dargestellten Strangpresse ausgestoßenes Strangpreßprofil 2 stirnseitig gefaßt und zieht dieses nun nach rechts (Pfeil 20). Dabei ist der Greifer 16 mittels des Armes 12 bzw. der Kolben-Zylinder-Einheit 14 zur Auslaufbahn 1 abgesenkt. Während dieses Abziehvorganges fährt nun der zweite Wagen 9 nach links (Pfeil 21), wobei hier der Greifer 17 und der Arm 13 mittels der Kolben-Zylinder-Einheit 15 angehoben sind (vergleiche Fig. 1), so daß die Wagen 8 und 9 ungehindert aneinander vorbeifahren können, da ja die Greifer 16 und 17 sozusagen übereinander liegen. Der Wagen 9 fährt zur Strangpresse in Warteposition.

Es ist aus den vorstehenden Darlegungen erkennbar und ersichtlich, daß dank der besonderen Anordnung der Schienen 5 und 6 die die Greifer 16 und 17 tragenden Arme einteilig und damit sehr einfach ausgebildet sein können. Sie sind praktisch einstückig, und zu ihrer Betätigung (Heben und Senken) ist nur eine einfache Kolben-Zylinder-Einheit erforderlich. Anstelle von Kolben-Zylinder-Einheiten 14 und 15 können auch andere Hubmechanismen eingesetzt werden. Trotz dieser sehr einfachen Ausgestaltung der Abzugsvorrichtung ist die eine Seite der Auslaufbahn 1 frei zugänglich, über die die abgezogenen und abgelenkten Strangpreßprofile 2 abtransportiert werden können (Pfeil 22). Im vorstehend gezeigten und erläuterten Ausführungsbeispiel sind die einteiligen Arme 12 und 13 L-förmig gestaltet. Diese L-Form ist für diese Arme nicht zwingend. Die Arme könnten auch - von oben gesehen - einen gebogenen Verlauf aufweisen. Vielmehr wesentlich ist gemäß der Erfindung, daß diese Arme einteilig sind und zwischen den jeweiligen Greifern und den Schwenkachsen 10 und 11 dieser Arme keine weiteren Unterteilungen vorliegen, die gegeneinander schwenkbar oder verdrehbar sind.

### Legende zu den Hinweisziffern:

- 1: Auslaufbahn
- 2: Strangpreßprofil
- 3: Traggestell
- 4: Ausleger
- 5: Schiene
- 6: Schiene
- 7: Längsmittelebene
- 8: Wagen
- 9: Wagen
- 10: horizontale Achse
- 11: horizontale Achse
- 12: Arm
- 13: Arm
- 14: Kolben-Zylinder-Einheit
- 15: Kolben-Zylinder-Einheit
- 16: Greifer
- 17: Greifer
- 18: Achse
- 19: Lamelle
- 20: Pfeil
- 21: Pfeil
- 22: Pfeil
- 23: Ebene

## Patentansprüche

1. Abzugsvorrichtung an Strangpressen mit einer Auslaufbahn (1) für die Auflage des von der Strangpresse ausgestoßenen, langgestreckten Werkstückes (2), das stirnseitig von einem von der Abzugsvorrichtung bewegbaren Greifer (16, 17) faßbar ist, wobei parallel zur Auslaufbahn (1) zwei voneinander distanzierte, oberhalb der Auslaufbahn (1) und seitlich einer gedachten vertikalen Längsmittelebene (7) der Auslaufbahn (1) liegende Schienen (5, 6) festgelegt sind und entlang einer jeden Schiene (5, 6) je ein Wagen (8, 9) verfahrbar gelagert ist und an jedem der beiden Wagen (8, 9) ein einen Greifer (16, 17) tragender Arm (12, 13) angeordnet ist, wobei die Arme (12, 13) der beiden Greifer (16, 17) einteilig gestaltet und derart schwenkbar sind, daß die Greifer (16, 17) in die Auslaufbahn (1) hinein bzw. aus der Auslaufbahn (1) heraus verschwenkbar sind, dadurch gekennzeichnet, daß die gegebenenfalls im wesentlichen L-förmig gestalteten Arme (12, 13) um horizontale und rechtwinkelig zur Ausstoßrichtung der Strangpresse stehende Achsen (10, 11) schwenkbar sind.

2. Abzugsvorrichtung nach Anspruch 1, dadurch gekennzeichnet, daß die beiden je einen L-förmigen Arm (12, 13) bildenden Schenkel starr miteinander verbunden sind.

3. Abzugsvorrichtung nach Anspruch 1 oder 2, dadurch gekennzeichnet, daß die beiden L-förmigen Arme (12, 13) gleich gestaltet und die die Greifer (16, 17) tragenden waagrechten Schenkel dieser Arme (12, 13) zur vertikalen Längsmittelebene (7) der Auslaufbahn (1) gerichtet sind.

4. Abzugsvorrichtung nach Anspruch 1, dadurch gekennzeichnet, daß der am Wagen (8, 9) um eine horizontale Achse (10, 11) schwenkbar gelagerte Schenkel eines jeden L-förmigen Armes (12, 13) in seiner Schwenkebene gekröpft bzw. gebogen ist.

## Claims

1. A withdrawal device on extruders, comprising a delivery surface (1) for supporting the elongate workpiece (2) discharged from the extruder, the end of the workpiece (2) being grippable by a gripper (16, 17) movable by the withdrawal device, wherein two spaced rails (5, 6), arranged above the delivery surface (1) and on either side of an imaginary, vertical, longitudinal central plane (7) thereof, are fixed so as to be parallel with the delivery surface (1), and a carriage (8, 9) is mounted so as to be movable along each respective rail (5, 6), and an arm (12, 13) carrying a gripper (16, 17) is arranged on each of the two carriages (8, 9), wherein the arms (12, 13) of the two grippers (16, 17) are formed in one piece and are pivotable in such a manner that the grippers (16, 17) are pivotable towards or away from the delivery surface (1), characterised in that the optionally substantially L-shaped arms (12, 13) are pivotable about axes (10, 11) being horizontal and at right angles to the discharge direction of the extruder.

2. A withdrawal device according to claim 1, characterised in that the two limbs, in each case forming an L-shaped arm (12, 13), are rigidly interconnected.

3. A withdrawal device according to claim 1 or 2, characterised in that the two L-shaped arms (12, 13) are of like construction, and the horizontal limbs of these arms (12, 13), carrying the grippers (16, 17), are directed towards the vertical longitudinal central plane (7) of the delivery surface (1).

4. A withdrawal device according to claim 1, characterised in that the limb of each L-shaped arm (12, 13), mounted on the carriage (8, 9) so as to be pivotable about a horizontal axis (10, 11), is angled or bent in its pivoting plane.

## Revendications

1. Dispositif d'extraction pour boudineuses, équipé d'une bande de décharge (1) pour recevoir la pièce allongée (2) expulsée de la boudineuse, qui peut être saisie frontalement par un des organes preneurs (16, 17) déplaçables par le dispositif d'extraction, dans lequel deux rails (5, 6) espacés l'un de l'autre et situés au-dessus de la bande de décharge (1) et latéralement d'un plan central longitudinal vertical imaginaire (7) de la bande de décharge (1) dont fixés parallèlement à la bande de décharge (1), un chariot (8, 9), respectivement, est monté mobile le long de chaque rail (5, 6) et un bras (12, 13) portant un organe preneur (16, 17) est agencé sur chacun des deux chariots (8, 9), les bras (12, 13) des deux organes preneurs (16, 17) étant formés d'une pièce et pouvant pivoter de telle sorte que les organes preneurs (16, 17) puissent pivoter vers l'intérieur de la bande de décharge (1) ou vers l'extérieur de la bande de décharge (1), caractérisé en ce que les bras (12, 13) éventuellement conformés sensiblement en L peuvent pivoter autour d'axes (10, 11) horizontal et perpendiculaire à la direction d'expulsion de la boudineuse.

2. Dispositif d'extraction selon la revendication 1, caractérisé en ce que les deux branches formant respectivement un bras (12, 13) en forme de L sont reliées l'une à l'autre de manière rigide.

3. Dispositif d'extraction selon la revendication 1 ou 2, caractérisé en ce que les deux bras (12, 13) en forme de L sont de même configuration et en ce que les branches horizontales de ces bras (12, 13) portant les organes preneurs (16, 17) sont alignées avec le plan central longitudinal vertical (7) de la bande de décharge (1).

4. Dispositif d'extraction selon la revendication 1, caractérisé en ce que la branche de chaque bras (12, 13) en forme de L, montée à pivotement autour d'un axe horizontal (10, 11) sur le chariot (8, 9), est coudée ou pliée dans son plan de pivotement.
